# EUROPÄISCHE PATENTSCHRIFT

(11) **EP 0 357 902 B1**
(45) Veröffentlichungstag und Bekanntmachung des Hinweises auf die Patenterteilung: **06.10.1993**
(21) Anmeldenummer: 89112094.1
(22) Anmeldetag: 03.07.1989
(51) Int. Cl.: B65B 13/32

(54) **Spann- und Verschliessgerät für ein Umreifungsband aus Kunststoff**
Device for tensioning and sealing a plastic tying strap
Dispositif pour tendre et fermer un ruban de cerclage en matière plastique

(30) Priorität: 08.09.1988 CH 3364/88
(43) Veröffentlichungstag der Anmeldung: 14.03.1990
(73) Patentinhaber: Strapex AG, CH-5610 Wohlen (CH)
(72) Erfinder: Kägi, Bruno, CH-5611 Uezwil (CH)
(74) Vertreter: Patentanwälte Schaad, Balass, Menzl & Partner AG

(56) Entgegenhaltungen:
- EP-A- 0 187 942

## Beschreibung

Die vorliegende Erfindung betrifft ein Gerät zum Spannen und Verschliessen eines um ein Packgut herum geführten Umreifungsbandes aus Kunststoff.

Bei einem bekannten Gerät dieser Art wird nach erfolgtem Spannen des Umreifungsbandes die Bandspannung während des anschliessenden Verschweissens der sich überlappenden Bandenden und dem Durchtrennen des obenliegenden Bandendes durch die Bandspannvorrichtung, d.h. durch das gegen ein Rückwärtsdrehen gesicherte Spannrad, vollständig aufrechterhalten (EP-A- 0188720). Bei diesem Gerät besteht nun die Gefahr, dass beim Durchschneiden des unter grosser Spannung stehenden obenliegenden Bandendes kein sauberer Schnitt erfolgt und das Kunststoffband an der Schnittkante auffasert.

In der nachveröffentlichten EP-A- 0284798 ist ein Gerät beschrieben, das dem vorstehend erwähnten Gerät in vielen Belangen sehr ähnlich ist, bei dem jedoch nach Beendigung des Spannvorganges das gespannte Umreifungsband in Spannrichtung gesehen vor der Reibschweisseinrichtung durch eine zweite Klemmeinrichtung festgehalten wird, die das Halten der Bandspannung übernimmt. Das Spannrad wird durch einen Steuermechanismus freigegeben und kann sich entgegen der Spannrichtung zurückdrehen. Dadurch wird der zwischen der erwähnten zweiten Klemmeinrichtung und dem Spannrad verlaufende obenliegende Bandabschnitt vollständig entlastet. Somit stehen beide sich überlappenden Bandabschnitte unter keiner Zugspannung, was es ermöglicht, dass sich diese Bandabschnitte seitlich gegeneinander verschieben können. In einem solchen Fall besteht nun die Gefahr, dass der obenliegende Bandabschnitt durch das Trennmesser nicht vollständig durchgetrennt wird.

Der vorliegenden Erfindung liegt nun die Aufgabe zugrunde, ein Gerät der eingangs genannten Art zu schaffen, das auch bei sehr stark gespanntem Umreifungsband ein einwandfreies und sicheres Durchtrennen des obenliegenden Bandabschnittes ohne Beschädigung desselben ermöglicht.

Die Aufgabe wird durch die Merkmale des Anspruches 1 gelöst.

Dieser Lösung liegt somit die Erkenntnis zugrunde, dass vor dem Durchtrennen des einen Bandabschnittes in diesem die Bandspannung vermindert werden muss, ohne jedoch diese Bandspannung vollständig abzubauen, um einen einwandfreien Schnitt zu erhalten. Der etwas unter Zug stehende Bandabschnitt lässt sich ohne Schwierigkeiten vollständig durchtrennen, ohne dass die Bandenden an der Schnittstelle zerstört, d.h. aufgerissen werden.

Die zweite Klemmeinrichtung sorgt dafür, dass nach der Herabsetzung der Bandspannung im zwischen Reibschweisseinrichtung und Spannrad liegenden Abschnitt des Umreifungsbandes die volle Zugspannung im um das Packgut herum geführten übrigen Abschnitt des Umreifungsbandes aufrechterhalten wird. Das Vermindern der Bandspannung bringt weiter den Vorteil, dass auch für den Reibschweissvorgang das obere Bandende unter einer gewissen Zugspannung steht, die jedoch geringer ist als die am Ende des Spannvorganges herrschende Zugspannung.

Die erfindungsgemässe Lösung bringt insbesondere dann Vorteile, wenn gemäss Anspruch 7 das Spannrad ein Schlitzrad ist, das ein Spannen des Umreifungsbandes mit sehr grosser Zugkraft erlaubt.

Ganz besonders kommen die Vorteile des Herabsetzens der Bandspannung zur Geltung, wenn, wie im Anspruch 9 definiert, zum Durchtrennen des obenliegenden Bandabschnittes ein Messer vorgesehen wird, das synchron mit der quer zur Bandlängsrichtung hin- und hergehend angetriebenen Schweissbacke bewegt wird.

Im folgenden wird ein Ausführungsbeispiel des Erfindungsgegenstandes anhand der Zeichnung näher erläutert. Es zeigt rein schematisch:
- Figur: 1 in Seitenansicht ein auf ein Packstück aufgesetztes Spann- und Verschliessgerät mit eingelegtem Umreifungsband,
- Figur 2: eine Seitenansicht des Bereiches der Spanneinrichtung des Gerätes gemäss Fig.1, wobei gewisse Teile weggeschnitten sind,
- Figur 3: einen Schnitt entlang der Linie III - III in Fig.2,
- Figur 4: einen Schnitt entlang der Linie IV - IV in Fig. 2 und
- Figur 5: ein den Verlauf der Bandspannung während des Spann- und Verschliessvorganges darstellendes Diagramm.

In Figur 1 ist in Seitenansicht ein auf ein Packstück 1 aufgesetztes Spann- und Verschliessgerät 2 gezeigt, das zum Spannen und Verschliessen eines um das Packstück 1 herum geführten Umreifungsbandes 3 aus Kunststoff dient. Das Gerät 1 weist eine erste Klemmeinrichtung 4 zum Festhalten des untenliegenden Anfangsabschnittes 3a des Umreifungsbandes 3 auf. Diese Klemmeinrichtung 4 besteht aus einem auf einer Grundplatte 5 befestigten unteren Klemmelement 6 und einem beweglichen Klemmfuss 7. Das Gerät 2 ist im weiteren mit einer Reibschweisseinrichtung 8 versehen, die eine obere Schweissbacke 9 und eine untere Schweissbacke 10 aufweist. Die obere Schweissbacke 9 ist als heb- und senkbarer Klemmstempel 9 ausgebildet. Die untere Schweissbacke 10 ist in einem an der Grundplatte 5 befestigten Lagerungsteil 11 gelagert und mittels eines nicht dargestellten Antriebsmechanismus quer zur Längsrichtung des Umreifungsbandes 3 hin- und hergehend antreibbar. Der Aufbau der Reibschweisseinrichtung 8 und des Antriebsmechanismus für die untere Schweissbacke 10 ist in der bereits erwähnten EP-OS 0188720 näher erläutert. Der Reibschweisseinrichtung 8 ist ein Trennmesser 12 zugeordnet, das zum Abtrennen des obenliegenden Bandabschnittes 3b hinter der Schweissstelle dient. Dieses Trennmesser 12 ist synchron mit der unteren Schweissbacke 10 hin- und hergehend antreibbar, wie das ebenfalls in der EP-OS 0188720 ausführlicher dargelegt ist.

Zum Spannen des Umreifungsbandes 3 ist eine Spanneinrichtung 13 vorhanden, die ein Schlitzrad 14 und einen Spannhebel 15 aufweist, der in Fig.1 in seiner unteren Endstellung gezeigt ist. Das Schlitzrad 14 ist mit zwei rechtwinklig zueinander stehenden Schlitzen 14a und 14b zum Einlegen des Umreifungsbandes 3 versehen. Der Reibschweisseinrichtung 8 vorgeschaltet ist eine zweite Klemmeinrichtung 16, bestehend aus einer unteren Klemmplatte 17 und einem senkbaren Klemmfuss 18. In Bandspannrichtung A gesehen hinter dem Schlitzrad 14 ist eine Trenneinrichtung 19 angeordnet, die dazu dient, das vom Spannrad 14 zu einer nicht dargestellten Vorratsrolle hin laufende Umreifungsband 3 nach beendigtem Schliessvorgang durchzutrennen. Der Spannhebel 15 ist an seinem freien Ende mit einem Drehknopf 20 versehen, mittels dem eine im Spannhebel 15 untergebrachte, nicht näher dargestellte Umschalteinrichtung betätigbar ist, auf deren Funktionsweise noch eingegangen werden wird.

Anhand der Figuren 2 - 4 soll nun der Aufbau der Spanneinrichtung und der Bandspannungshalteanordnung näher erläutert werden.

Wie die Figuren 2 - 4 erkennen lassen, steht auf der Grundplatte 5 ein U-Profil 21, das mit seinem Bodenteil 22 an der Grundplatte 5 befestigt ist. Die Seitenwände 23 und 24 des U-Profils 21 dienen als Lagerschilder für eine Welle 25, die das Schlitzrad 14 sowie ein Klinkenrad 26 trägt. Schlitzrad 14 und Klinkenrad 26 sitzen fest auf der Welle 25 und sind somit miteinander verdrehbar. Das Klinkenrad 26 bildet einen Teil eines Sperrwerkes 27, zu dem weiter eine Sperrklinke 28 gehört. Diese Sperrklinke 28 sitzt schwenkbar auf einer Achse 29, die in einer Lagerung 30 gehalten ist. Auf die Sperrklinke 28 wirkt eine Schenkelfeder 31, die die Sperrklinke 28 an das Klinkenrad 26 andrückt, was zur Folge hat, dass ein Nase 28a der Sperrklinke 28 zwischen die Zähne 26a des Klinkenrades 26 eingreift und dieses und damit auch das Schlitzrad 14 gegen eine Rückwärtsdrehung im Uhrzeigersinn (Pfeil E in Fig.1) sichert.

Die Welle 25 trägt weiterhin eine Steuerscheibe 32, die auf einer Nabe 33 angebracht ist, die frei drehbar auf der Welle 25 angeordnet ist. Die Steuerscheibe 32 weist einen Steuernocken 32a (Fig.2) auf, der dazu dient, die Sperrklinke 28 entgegen der Kraft der Schenkelfeder 31 wegzudrücken und die Nase 28a der Sperrklinke 28 ausser Eingriff mit dem Klinkenrad 26 zu bringen.

An dem dem Schlitzrad 14 gegenüberliegenden Ende der Welle 25 ist eine als Reibbremse ausgebildete Bremsanordnung 34 (Fig.3 und 4) angeordnet. Diese Bremsanordnung 34 weist eine mit einem Fortsatz 25a der Welle 25 mitdrehende Bremsscheibe 35 auf, die mittels Tellerfedern 36 gegen eine Bremsplatte 37 gedrückt wird, die an der Grundplatte 5 verankert ist. Die Tellerfedern 36 werden mittels einer Unterlagsscheibe 38 und einer Schraube 39 vorgespannt. Mit dieser Bremsanordnung 34 wird auf die Welle 25 und somit auf das Schlitzrad 14 ein gewisses Bremsmoment ausgeübt, zu dessen Ueberwindung ein dementsprechend höheres Drehmoment erforderlich ist, das durch am Schlitzrad 14 bzw. am Klinkenrad 26 angreifende Kräfte erzeugt wird.

Zum Fortschalten des Klinkenrades 26 und somit zum Drehen des Schlitzrades 14 im Gegenuhrzeigersinn, d.h. in Richtung des Pfeiles D (Fig.1), ist im Spannhebel 15 eine nicht dargestellte Mitnehmerklinke gelagert, die zum Eingreifen zwischen die Zähne 26a des Klinkenrades 26 bestimmt ist. Der Spannhebel 15 weist eine zweite, ebenfalls nicht dargestellte Mitnehmerklinke auf, die zum Drehen der Steuerscheibe 32 dient. Mittels der bereits erwähnten, im Spannhebel 15 untergebrachten Umschalteinrichtung, die durch Drehen des Drehknopfes 20 betätigt wird, wird jeweils eine der beiden Mitnehmerklinken mit dem Klinkenrad 26 bzw. der Steuerscheibe 32 in Eingriff gebracht. Aufbau und Wirkungsweise dieser Umschalteinrichtung ist in der erwähnten EP-OS 0188720 näher erläutert. Aus dieser EP-OS geht weiter hervor, dass die Steuerscheibe 32 auch zum Absenken der oberen Schweissbacke 9 zu Beginn des Schweissvorganges dient.

Mittels der Nockenscheibe 32 wird auf in den Figuren nicht näher dargestellte Weise nach Beendigung des Spannvorganges die Klemmeinrichtung 16 aktiviert, d.h. der Klemmfuss 18 abgesenkt.

Die Funktionsweise des Gerätes 2 ist wie folgt:
Der Anfangsabschnitt 3a des Umreifungsbandes wird in die erste Klemmeinrichtung 4 eingelegt, die daraufhin geschlossen wird. Dann wird das Umreifungsband 3 um das Packstück 1 herumgelegt, durch die offene Klemmeinrichtung 16 geführt, zusammen mit dem untenliegenden Bandabschnitt 3a zwischen die Schweissbacken 9 und 10 eingeführt und dann in einen Schlitz 14a des Schlitzrades 14 und in die Trenneinrichtung 19 eingelegt, wie das in Figur 1 gezeigt ist. Durch Hochschwenken des Spannhebels 15 in Richtung des Pfeiles B und durch mehrmaliges Hin- und Herbewegen desselben erfolgt nun das Spannen des Umreifungsbandes 3, wie das in der EP-OS 0188720 ausführlicher erläutert ist.

Nach Beendigung des Spannvorganges wird der Spannhebel 15 in Richtung des Pfeiles C wieder in die in Figur 1 gezeigte Ausgangsstellung verschwenkt, in der durch Drehen des Drehknopfes 20 die Umschalteinrichtung betätigt wird. Durch diese Umschalteinrichtung wird die eine Mitnehmerklinke ausser Eingriff mit dem Klinkenrad 26 gebracht, das durch die Sperrklinke 28 am Zurückdrehen gehindert wird. Im weiteren wird die andere Mitnehmerklinke mit der Steuerscheibe 32 in Eingriff gebracht, die nun durch erneutes Hochschwenken des Spannhebels 15 in Richtung des Pfeiles B im Gegenuhrzeigersinn (Pfeil F in Fig.2) gedreht wird. Im Zuge dieser Drehung aktiviert die Steuerscheibe 32 die zweite Klemmeinrichtung 16, die das gespannte Umreifungsband 3 festklemmt und die durch die Spanneinrichtung 13 aufgebrachte Bandspannung hält.

Der Verlauf der Spannung σ im Umreifungsband 3 in Abhängigkeit von der Zeit t ist im Diagramm gemäss Fig.5 dargestellt. Wie dieses Diagramm erkennen lässt, wird im Abschnitt zwischen dem Zeitpunkt t₀ und t₁ durch die Spanneinrichtung 13 im Umreifungsband 5 eine Bandspannung σ₁ erzeugt, die während des Abschnittes t₁ bis t₂ zuerst durch das Spannrad 13 und dann durch die Klemmeinrichtung 16 gehalten wird.

Beim Weiterdrehen der Steuerscheibe 32 kommt deren Steuernocken 32a zur Einwirkung auf die Sperrklinke 28, die dadurch ausser Eingriff mit dem Klinkenrad 26 gebracht wird. Damit wird das Schlitzrad 14 zur Drehung freigegeben. Durch das unter sehr grosser Spannung stehende Umreifungsband 3, das wie bereits erwähnt durch einen Schlitz 14a des Schlitzrades 14 geführt ist, wird nun das Spannrad 14 im Uhrzeigersinn, d.h. in Richtung des Pfeiles E (Fig.1), zurückgedreht, wodurch die Zugspannung im zwischen dem Schlitzrad 14 und der Klemmeinrichtung 16 verlaufenden Bandabschnitt 3c herabgesetzt wird. Dieses Herabsetzen der Bandspannung im Bandabschnitt 3c erfolgt im Zeitraum t₂ bis t₃ (Fig.5). Sobald das vom Umreifungsband 3 auf das Schlitzrad 14 ausgeübte Rückdrehmoment den Wert des Bremsmomentes erreicht hat, das durch die Bremsanordnung 34 auf die Welle 25 ausgeübt wird, wird das Schlitzrad 14 blockiert und gegen ein weiteres Zurückdrehen gesichert. Dieser Zustand wird im Zeitpunkt t₃ (Fig.5) erreicht. Im Bandabschnitt 3c verbleibt eine Restzugspannung σ₂ (Fig.5), die bis zum Abschluss des Verschliessvorganges (Zeitpunkt t₄) aufrechterhalten wird. Die Steuerscheibe 32 dreht sich noch etwas in Richtung des Pfeiles F weiter, was zur Folge hat, dass die obere Schweissbacke 9 abgesenkt und die untere Schweissbacke 10 in Bewegung versetzt wird. Nun erfolgt ein Verschweissen der übereinanderliegenden Bereiche 3a' und 3b' des Umreifungsbandes 3 in der Reibschweisseinrichtung 8. Während des Schweissvorganges wird mit dem Durchtrennen des obenliegenden Bandabschnittes 3b durch das Messer 12 begonnen, das wie bereits erwähnt, mit der unteren Schweissbacke 10 hin-und herbewegt wird, wie das in der schon mehrfach zitierten EP-OS 0188720 beschrieben ist.

Nach Beendigung des Schweissvorganges und nach erfolgtem Durchtrennen des oberen Bandabschnittes 3b durch das Messer 12 wird der Spannhebel 15 in Richtung des Pfeiles C in seine untere Endstellung zurückverschwenkt, was zur Folge hat, dass die Klemmeinrichtungen 4 und 16 gelöst und die obere Schweissbacke 9 angehoben werden. Zudem wird die Trenneinrichtung 19 betätigt, um das im Bereich des Schlitzrades 14 deformierte Bandstück 1 vom Bandvorrat abzutrennen. Im weiteren wird das Schlitzrad 14 wieder in seine Ausgangsposition gedreht, in der ein leichtes Einlegen des Umreifungsbandes 3 für den nächsten Spann- und Verschliessvorgang möglich ist. Dieses Positionieren des Schlitzrades 14 ist in der EP-OS 0284798 ausführlicher erläutert.

Da während des Schweiss- und Schneidvorganges das zwischen dem Schlitzrad 14 und der Klemmeinrichtung 16 liegende Bandstück 3c unter einem gewissen Zug steht, der jedoch merklich kleiner ist als die am Ende des Spannvorganges auf das Umreifungsband 3 einwirkende Zugkraft, ist ein vollständiges Durchtrennen des obenliegenden Bandabschnittes 3b möglich, ohne dass die Bandenden an der Schnittstelle aufgerissen werden und ausfasern.

Anstelle der Bremsanordnung 34, die auf die das Schlitzrad 14 tragende Welle 25 ein gewisses Bremsmoment ausübt, sind andere Lösungen denkbar, die ein vollständiges Zurückdrehen des freigegebenen Schlitzrades 14 unter der Wirkung des sich entspannenden Umreifungsbandes 3 ermöglicht, so z.B. eine ein- und ausschaltbare oder überfahrbare Anschlagordnung, die den Drehwinkel des Schlitzrades 14 bei dessen Zurückdrehen begrenzt.

Daneben ist es auch denkbar, die Bandspannungshalteeinrichtung vom Spannrad (Schlitzrad) vollständig getrennt auszubilden, so dass diese Bandspannungshalteeinrichtung nicht über das Schlitzrad 14, sondern z.B. direkt auf den Bandabschnitt 3c zur Einwirkung kommt.

## Patentansprüche

1. Gerät zum Spannen und Verschliessen eines um ein Packgut (1) herum geführten Umreifungsbandes (3) aus Kunststoff, mit einer ersten Klemmeinrichtung (4) zum Festhalten des untenliegenden Anfangsabschnittes (3a) des Umreifungsbandes (3), einem am obenliegenden Abschnitt (3b) des Umreifungsbandes (3) anzugreifen bestimmten Spannrad (14) zum Spannen des Umreifungsbandes (3), einer in Spannrichtung (A) gesehen dem Spannrad (14) vorgeschalteten, zwei relativ zueinander bewegbare Schweissbacken (9,10) aufweisenden Reibschweisseinrichtung (8) zum Verbinden von sich überlappenden Bereichen (3a', 3b') des Umreifungsbandes (3), einer in Spannrichtung (A) gesehen der Reibschweisseinrichtung (8) vorgeschalteten zweiten, nach Beendigung des Spannvorganges aktivierbaren Klemmeinrichtung (16) zum Festhalten des obenliegenden Abschnittes (3b) des Umreifungsbandes (3), einer nach Beendigung des Spannvorganges auf das Spannrad (14) zur Einwirkung bringbaren Entlastungsanordnung (32,34), die eine Entlastung der vom Spannrad (14) an Ende des Spannvorganges auf das Umreifungsband (3) ausgeübten Zugkraft bewirkt, um im in Spannrichtung (A) gesehen hinter der Reibschweisseinrichtung (8) liegenden Abschnitt (3c) des Umreifungsbandes (3) eine Restzugspannung (σ 2) aufrecht zu erhalten, die kleiner ist als die Zugspannung (σ 1) im Umreifungsband (3) am Ende des Spannvorganges und einem zwischen der Reibschweisseinrichtung (8) und dem Spannrad (14) angeordneten Trennorgan (12) zum Durchtrennen des obenliegenden Abschnittes (3b) des Umreifungsbandes (3) nach erfolgter Verschweissung des letzteren.

2. Gerät nach Anspruch 1, dadurch gekennzeichnet, dass die Entlastungsanordnung eine Steueranordnung (32) zur Freigabe des Spannrades (14) nach Aktivierung der zweiten Klemmeinrichtung (16) sowie eine auf das Spannrad (14) zur Einwirkung bringbare Bremsanordnung (34) aufweist, die nach einer gewissen Drehung des freigegebenen Spannrades (14) unter der Wirkung des gespannten Umreifungsbandes (3) anspricht und das Spannrad (14) gegen eine weitere Rückwärtsdrehung sichert.

3. Gerät nach Anspruch 2, dadurch gekennzeichnet, dass das Spannrad (14) mit einem dieses gegen ein Rückwärtsdrehen sichernden Sperrwerk (27) gekoppelt ist, das nach Beendigung des Spannvorganges und nach Aktivierung der zweiten Klemmeinrichtung (16) durch die Steueranordnung (32) entriegelbar ist.

4. Gerät nach Anspruch 3, dadurch gekennzeichnet, dass das Sperrwerk ein drehfest mit dem Spannrad (14) verbundenes Klinkenrad (26) sowie eine an diesem angreifende Sperrklinke (28) aufweist, auf die zu deren Entriegelung ein Steuerorgan (32), vorzugsweise eine Steuerscheibe, der Steueranordnung einwirkt.

5. Gerät nach Anspruch 2, dadurch gekennzeichnet, dass die Bremsanordnung eine auf die Welle (25) des Spannrades (14) einwirkende Reibbremse (34) ist.

6. Gerät nach Anspruch 5, dadurch gekennzeichnet, dass die Reibbremse (34) zur Erzeugung eines gegebenen Bremsmomentes mit einer entsprechenden Kraft aneinander anliegende Bremsorgane (35,37) aufweist, von denen das eine Bremsorgan (35) auf der Welle (25) des Spannrades (14) sitzt und das andere Bremsorgan (37) feststehend montiert ist.

7. Gerät nach einem der Ansprüche 1-6, dadurch gekennzeichnet, dass das Spannrad ein Schlitzrad (14) mit wenigstens einem zum Einlegen des Umreifungsbandes (3) bestimmten Schlitz (14a,14b) ist.

8. Gerät nach einem der Ansprüche 1-7, dadurch gekennzeichnet, dass die obere Schweissbacke (9) als heb- und senkbarer Klemmstempel ausgebildet ist und die untere Schweissbacke (10) hin- und hergehend antreibbar ist.

9. Gerät nach Anspruch 1 oder 8, dadurch gekennzeichnet, dass die eine, vorzugsweise die untere Schweissbacke (10) quer zur Bandlängsrichtung antreibbar ist und das Trennorgan (12) ein synchron mit dieser Schweissbacke (10) mitbewegliches Messer aufweist.

## Claims

1. A device for tensioning and sealing a strap (3) of synthetic plastics material for encircling a package (1), comprising a first clamping means (4) for gripping the bottom initial portion (3a) of the encircling strap (3), a tensioning wheel (14) intended for gripping the top portion (3b) of the encircling strap (3) for tensioning the latter, a friction welding means (8) which, viewed in the direction of tensioning (A), preceding the tensioning wheel (14), and being provided with two welding jaws (9, 10) adapted for movement in relation to each other for the connection of overlapping portions (3a', 3b') of the encircling strap (3), and, upstream when viewed in the tensioning direction (A) of the friction welding means (8), a second clamping means (16) which can be activated upon completion of the tensioning process, for securely gripping the upper portion (3b) of the encircling strap (3), and with a relieving arrangement (32, 34) adapted to be brought into action on the tensioning wheel (14) upon completion of the clamping process, and which brings about a relieving of the tractive force exerted on the encircling strap (3) by the tensioning wheel (14) at the end of the tensioning process so that, when viewed in the direction of tensioning (A), in the portion (3c) of the encircling strap (3) which is behind the friction welding means (8) a residual tension (σ 2) is maintained which is less than the tractive stress (σ 1) in the encircling strap (3) at the end of the tensioning process and with a separating means (12) disposed between the friction welding means (8) and the tensioning wheel (14) for parting the upper portion (3b) of the encircling strap (3) once welding of the latter is completed.

2. A device according to Claim 1, characterised in that the relieving arrangement comprises a control arrangement (32) for releasing the tensioning wheel (14) after activation of the second clamping means (16) and a braking arrangement (34) which can be caused to act on the tensioning wheel (14) and which after a certain rotation of the released tensioning wheel (14) responds under the effect of the tensioned encircling strap (3) and secures the tensioning wheel (14) against any further reverse rotation.

3. A device according to Claim 2, characterised in that the tensioning wheel (14) is coupled to a locking mechanism (27) which secures it against any reverse rotation and which can be released upon completion of the tensioning process and after activation of the second clamping means (16) by the control arrangement (32).

4. A device according to Claim 3, characterised in that the locking mechanism comprises, connected in rotationally rigid fashion to the tensioning wheel (14), a ratchet wheel (26) and engaging this latter a detent (28) which for its release acts upon a control means (32), preferably a control disc, of the control arrangement.

5. A device according to Claim 2, characterised in that the braking arrangement is a friction brake (34) which acts on the shaft (25) of the tensioning wheel (14).

6. A device according to Claim 5, characterised in that to generate a given braking moment, the friction brake (34) has braking means (35, 37) which are applied with a corresponding force and of which one braking member (35) is seated on the shaft (25) of the tensioning wheel (14) while the other braking means (37) is rigidly mounted.

7. A device according to one of Claims 1 to 6, characterised in that the tensioning wheel is a slotted wheel (14) with at least one slot (14a, 14b) intended for insertion of the encircling band (3).

8. A device according to one of Claims 1 to 7, characterised in that the upper welding jaw (9) is constructed as a clamping means which can be raised and lowered, the lower welding jaw (10) being capable of being driven in a reciprocating fashion.

9. A device according to Claim 1 or 8, characterised in that one and preferably the bottom welding jaw (10) can be driven crosswise to the longitudinal direction of the strip and in that the separating means (12) has a cutter adapted for joint movement in synchronism with this welding jaw (10).

## Revendications

1. Appareil pour tendre et fermer un ruban de cerclage (3) en matière plastique passé autour d'un paquet (1), comprenant un premier dispositif de serrage (4) pour le maintien de la section de début inférieure (3a) du ruban de cerclage (3), une roue de serrage (14) destinée à agir sur la section supérieure (3b) du ruban de cerclage (3) en vue de tendre ledit ruban de cerclage (3), un dispositif de soudure par friction (8) pour relier des sections (3a', 3b') du ruban de cerclage (3) qui se recouvrent, placé dans la direction de serrage (A) en amont de la roue de serrage (14) et muni de deux mâchoires de soudage (9, 10) pouvant être déplacées l'une par rapport à l'autre, un second dispositif de serrage (16) pour le maintien de la section supérieure (3b) du ruban de cerclage (3) placé dans la direction de serrage (A) en amont du dispositif de soudure par friction (8) et pouvant être activé après la fin de l'opération de serrage, un système de détente (32, 34) qui peut être activé, après la fin de l'opération de serrage, pour agir sur la roue de serrage (14) et qui provoque une diminution de la force de traction exercée à la fin de l'opération de serrage par la roue de serrage (14) sur le ruban de cerclage (3) pour maintenir dans la section (3c) du ruban de cerclage (3) située dans la direction de serrage (A) en aval du dispositif de soudure par friction (8), un effort de traction résiduel (σ₂) qui est plus faible que l'effort de traction (σ₁) dans le ruban de cerclage (3) à la fin de l'opération de serrage, et un organe de séparation (12) intercalé entre le dispositif de soudure par friction (8) et la roue de serrage (14) et servant à sectionner la section supérieure (3b) du ruban de cerclage (3) après le soudage de ce dernier.

2. Appareil selon la revendication 1, caractérisé en ce que le dispositif de détente comprend un système de commande (32) pour la libération de la roue de serrage (14) après l'activation du second dispositif de serrage (16) ainsi qu'un système de freinage (34) agissant sur la roue de serrage (14), qui répond après une certaine rotation de la roue de serrage (14) libérée et sous l'action du ruban de cerclage (3) tendu et bloque ladite roue de serrage (14) de façon à empêcher une rotation en arrière supplémentaire.

3. Appareil selon la revendication 2, caractérisé en ce que la roue de serrage (14) est couplée avec un système d'encliquetage (27) qui empêche la rotation en arrière de celle-ci et qui peut être déverrouillé après la fin de l'opération de serrage et après l'activation du second dispositif de serrage (16) par le système de commande (32).

4. Appareil selon la revendication 3, caractérisé en ce que le système d'encliquetage comprend une roue à cliquet (26) couplée en rotation avec la roue de serrage (14), ainsi qu'un cliquet d'arrêt (28) coopérant avec ladite roue à cliquet et sollicité en vue de son déverrouillage par un organe de commande (32), de préférence un disque à cames, du système de commande.

5. Appareil selon la revendication 2, caractérisé en ce que le système de freinage est un frein à friction (34) qui agit sur l'arbre (25) de la roue de serrage (14).

6. Appareil selon la revendication 5, caractérisé en ce que, pour la génération d'un moment de freinage déterminé, le frein à friction (34) comprend des organes de freinage (35, 37) appliqués l'un contre l'autre avec une force correspondante, l'un des organes de freinage (35) étant monté sur l'arbre (25) de la roue de serrage (14) et l'autre organe de freinage (37) étant monté fixe.

7. Appareil selon l'une des revendications 1 à 6, caractérisé en ce que la roue de serrage est une roue à fentes (14) avec au moins une fente (14a, 14b) destinée à la mise en place du ruban de cerclage (3).

8. Appareil selon l'une des revendications 1 à 7, caractérisé en ce que la mâchoire de soudage supérieure (9) est conformée en poinçon de serrage pouvant être relevé et abaissé, et que la mâchoire de soudage inférieure (10) peut être animée d'un mouvement alternatif.

9. Appareil selon l'une des revendications 1 ou 8, caractérisé en ce que l'une des mâchoires de soudage, de préférence la mâchoire de soudage inférieure (10), peut être entraînée transversalement à la direction longitudinale du ruban, et que l'organe de séparation (12) comporte un couteau qui peut être entraîné en synchronisme avec ladite mâchoire de soudage (10).
